# FASCICULE DE BREVET EUROPEEN

(11) **EP 2 428 623 B1**
(45) Date de publication et mention de la délivrance du brevet: **09.03.2016**
(21) Numéro de dépôt: 11180906.7
(22) Date de dépôt: 12.09.2011
(51) Int. Cl.: E03F 7/10, B65F 3/02, E01H 1/08, B65F 1/14, E03F 9/00

(54) **Unité mobile de collecte de déchets, et procédé de mise en oeuvre de cette unité**
Mobile Müllsammelleinheit, und Verfahren für den Einsatz dieser Einheit
Mobile waste collection unit and method for implementing said unit

(30) Priorité: 13.09.2010 FR 1057265
(43) Date de publication de la demande: 14.03.2012
(73) Titulaire: IES, 38950 Quaix-en-Chartreuse (FR)
(72) Inventeur: Nicolet, Régis, 38950 Quaix en Chartreuse (FR)
(74) Mandataire: Prugneau, Philippe

(56) Documents cités:
- EP-A1- 0 957 048
- EP-A1- 1 020 375
- EP-A1- 1 306 321
- EP-A2- 0 278 307
- WO-A1-98/49087
- WO-A1-2006/059896
- DE-A1- 2 221 201
- DE-A1- 10 119 882
- FR-A1- 2 667 334
- GB-A- 852 853
- GB-A- 1 262 023
- US-A- 4 019 219
- US-A- 5 042 515

## Description

### Domaine technique

L'invention concerne une unité mobile de collecte de déchets selon le préambule de la revendication 1, ainsi qu'un procédé de mise en oeuvre de cette unité.

La présente invention concerne le domaine technique de la gestion des déchets en milieu urbain. Cette gestion fait tout d'abord intervenir une collecte préalable, ou pré-collecte. Cette dernière désigne l'ensemble des opérations de transport et d'évacuation des déchets, depuis leur lieu de production, en particulier les habitations, jusqu'au lieu de prise en charge par le service public, lequel assure en général la collecte proprement dite.

### Technique antérieure

On connaît un premier type de pré-collecte, opérée par l'intermédiaire de bacs roulants de surface, lesquels sont vidés périodiquement par les services publics. On a également proposé de faire appel à des colonnes relevables, dont chacune permet de remplacer plusieurs bacs. Ces colonnes peuvent être de type enterré ou semi-enterré, ou bien se trouver en surface. En général, une colonne donnée est dédiée à la réception d'un type, ou fraction de déchets spécifique, comme par exemple le verre.

Une solution supplémentaire, plus particulièrement visée par l'invention, réside dans l'utilisation de conteneurs, de type enterré ou semi-enterré, lesquels peuvent être fixes ou bien mobiles, en étant notamment relevables. Ces conteneurs sont pourvus d'une trappe d'entrée débouchant dans un volume de réception des déchets, lequel peut être en tout ou partie enfoui sous la surface du sol. La pré-collecte ainsi réalisée présente des avantages, puisque elle est mise en oeuvre en un endroit fixe, et permet d'augmenter la capacité de stockage temporaire des déchets, sans prendre une emprise trop importante en surface.

Dans ce type de mise en oeuvre visée par l'invention, la trappe d'entrée précitée peut être située au niveau même de la surface du sol, en particulier de la voirie. Cette trappe peut cependant faire saillie légèrement au-dessus de cette surface, selon une hauteur pouvant aller typiquement jusqu'à un mètre, afin de permettre le dépôt, c'est-à-dire l'apport volontaire en déchets de la part des habitants et commerçants.

La collecte proprement dite de ces déchets, ainsi rassemblés dans les conteneurs précités, est réalisée en aspirant ces déchets, après ouverture d'une trappe de sortie, pouvant être située directement en voirie, laquelle est distincte de la trappe d'entrée précitée. Une unité mobile de collecte est alors susceptible de se positionner à la verticale de cette trappe de sortie, afin de mettre en oeuvre cette collecte des déchets. A cet effet, différentes solutions antérieures ont été proposées.

Ainsi, EP 0 957 048 décrit une unité mobile de collecte par aspiration de déchets de type camion, qui comprend des moyens moteurs, une cabine, et une caisse délimitant une cuve de réception des déchets. Ces derniers sont collectés au moyen d'un ensemble d'aspiration en direction du compartiment de stockage, qui comprend un tronçon horizontal placé au-dessus de la caisse, prolongé par un tronçon incurvé, lui-même prolongé par un tronçon vertical télescopique s'étendant à distance de la paroi latérale de la caisse. Le tronçon vertical est prolongé par un tronçon télescopique verticalement dont l'extrémité libre forme la buse d'aspiration. Le tronçon incurvé et le tronçon vertical sont mobiles latéralement par rapport au tronçon horizontal de manière à pouvoir éloigner la buse d'aspiration de l'unité mobile. La position de collecte de la buse d'aspiration est ainsi obtenue par combinaison de la translation latérale du tronçon vertical et de la translation verticale du tronçon télescopique.

En service, le camion se positionne à proximité de la trappe d'évacuation, puis l'ensemble d'aspiration est déployé, de sorte que l'extrémité libre du tronçon télescopique vient se connecter à la trappe. Une fois la collecte réalisée, cette extrémité est déconnectée, puis l'ensemble d'aspiration retrouve sa configuration originelle.

Cette solution connue présente cependant certains inconvénients. Ainsi, lors de l'opération de collecte, le camion occupe une emprise significative sur la voirie, ce qui est peu commode, voire dangereux pour les piétons et les automobiles. De plus, cette collecte s'accompagne de nuisances sonores sensibles.

Par ailleurs, l'ensemble d'aspiration présente des dimensions importantes, ainsi qu'une structure relativement complexe. Ceci est désavantageux en termes de coûts, tant au niveau de la fabrication que de la maintenance. Le document EP 0 957 048 est considéré comme étant l'état de la technique le plus proche de l'objet de la revendication 7.

On connaît également, de US 3,995,754, un camion de collecte des déchets, qui présente un tube flexible d'aspiration. Ce dernier est déporté vers l'avant du camion, en étant étayé en différents endroits.

On connaît par ailleurs, de FR 2 908 800, une unité mobile de nettoyage d'un réseau d'égout. Cette dernière utilise un tuyau d'aspiration, lequel est supporté par un bras mobile à la fois en rotation et en translation. Ceci permet de relier le tuyau aux bouches d'égout, selon les différentes positions qu'elles peuvent adopter.

On connaît également, de WO 01/11 155, un camion permettant la vidange de fosses septiques. Ce dernier est équipé d'un tuyau de collecte, susceptible d'être déplacé par rapport à la caisse du camion, de façon à se connecter à l'entrée de la fosse à traiter.

On connaît également, de US 4,019,219, une unité mobile de collecte de déchets, pour l'aspiration les déchets présents sur la chaussée et les trottoirs. Cette unité comprend des moyens moteurs, une cabine, et une caisse délimitant un compartiment de stockage des déchets collectés. Cette unité comprend en outre des moyens d'aspiration des déchets en direction du compartiment de stockage, ces moyens d'aspiration comportant un organe tubulaire d'aspiration rigide, télescopique, mobile latéralement selon son axe principal par rapport à la caisse entre une position avancée de collecte, dans laquelle l'organe tubulaire d'aspiration est propre à aspirer les déchets reçus dans le conteneur, et une position retirée. L'extrémité de l'organe tubulaire d'aspiration peut par ailleurs être pourvue d'un manchon télescopique mobile verticalement par rapport à l'organe tubulaire d'aspiration. Le document US 4 019 219 est considéré comme étant l'état de la technique le plus proche de l'objet de la revendication 1.

On connaît également, de FR 2 667 334, une unité mobile de collecte de déchets par aspiration, cette unité mobile comprenant des moyens moteurs, une caisse délimitant un compartiment de stockage des déchets collectés, des moyens d'aspiration des déchets en direction du compartiment de stockage. Les moyens d'aspiration comportent des buses couplées à des moyens d'aspersion d'eau facilitant l'aspiration des déchets. Ces moyens d'aspiration comportent des buses d'aspiration prévues sous la caisse à l'aval de balais latéraux mobiles transversalement de sorte à ce qu'il dépasse de l'emprise au sol de la caisse. Ces moyens d'aspiration comportent également des buses d'aspiration prévues à l'arrière de la caisse, raccordées par des tuyaux au compartiment de stockage. Les buses d'aspiration sont montées mobiles, par rapport au compartiment de stockage, par l'intermédiaire de bras, manchons télescopiques et articulations pour pouvoir être déplacées de manière à suivre le contour du sol, par exemple une bordure de trottoir située au-delà de l'emprise de la caisse. Les buses d'aspiration sont par ailleurs supportées par des galets.

On connaît enfin, de WO 2006/059 896, une unité mobile de récupération de déchets préalablement collectés dans des conteneurs enterrés. Chaque conteneur est fermé par une trappe pourvue d'une cheminée dans laquelle les déchets sont introduits en vue d'être stockés dans le conteneur. La trappe est couplée à une crémaillère actionnée par moteur électrique provoquant l'ouverture par basculement de la trappe lorsqu'il est alimenté électriquement. L'ouverture de la trappe permet de vider le conteneur de son contenu. Le moteur électrique est raccordé à une borne d'alimentation se présentant sous la forme d'un poteau prévu à coté de la trappe. L'unité mobile se présente sous la forme d'un camion pourvu d'un compartiment de stockage des déchets collectés et, sous la caisse, d'un bras extensible latéralement au-delà de l'emprise de la caisse et dont l'extrémité est pourvue d'une plaque de raccordement couplée à l'alimentation électrique du camion. Ainsi, lorsque le camion se présente près d'un conteneur, le bras est déployé jusqu'à amené la plaque de raccordement en contact de la borne d'alimentation afin d'alimenter le moteur électrique et de provoquer l'ouverture de la trappe pour que le conteneur puisse être vidé.

Le contenu de ces autres documents ne permet cependant pas d'apporter une solution satisfaisante, aux problèmes inhérents à l'enseignement de EP 0 957 048.

On connaît par ailleurs, de US 4,062,085, une unité mobile de collecte de déchets par aspiration des déchets, cette unité comprenant des moyens moteurs, une caisse délimitant un compartiment de stockage des déchets collectés et des moyens d'aspiration des déchets en direction du compartiment de stockage couplés à des moyens d'aspersion d'eau pour faciliter l'aspiration des déchets. Les moyens d'aspiration sont pourvus d'un organe tubulaire d'aspiration rigide, incliné par rapport à la caisse, dépassant vers l'arrière de l'unité mobile par rapport à l'emprise au sol de la caisse. L'organe tubulaire d'aspiration est fixe et ne permet pas de s'adapter aux variations de relief du terrain sur lequel l'unité mobile évolue. Cette unité mobile de collecte de déchets est donc d'une efficacité limitée.

On connaît par ailleurs, de GB 1 262 023, une unité mobile de collecte de déchets par aspiration des déchets par exemple présents sur la chaussée. Cette unité comprend des moyens moteurs, une caisse délimitant un compartiment de stockage des déchets collectés et des moyens d'aspiration des déchets en direction du compartiment de stockage, ces moyens d'aspiration comportent un organe tubulaire d'aspiration rigide s'étendant verticalement sous la caisse et pourvu d'une vanne d'obturation réglable manuellement au moyen d'un levier. Cette unité mobile de collecte présente les mêmes inconvénients que la précédente.

On connaît également, de GB 852,853, une unité mobile de collecte de déchets par aspiration des déchets, cette unité mobile comprenant des moyens moteurs, une caisse délimitant un compartiment de stockage des déchets collectés, des moyens d'aspiration des déchets en direction du compartiment de stockage couplés à des moyens d'aspersion d'eau pour faciliter l'aspiration des déchets. Ces moyens d'aspiration comportent un organe tubulaire d'aspiration dont une partie souple inclinée, est prolongée par une partie rigide incurvée dont l'extrémité est pourvue d'une buse d'aspiration fixe maintenue à distance du sol par une roulette. Cette unité mobile de collecte présente les mêmes inconvénients que les deux précédentes.

On connaît également, de DE 2 221 201, une unité mobile de collecte par aspiration des déchets comprenant des moyens moteurs, une caisse délimitant un compartiment de stockage des déchets collectés contenant un bain d'eau permettant de fixer les déchets dans le compartiment de stockage, et des moyens d'aspiration des déchets en direction du compartiment de stockage, ces moyens d'aspiration comportant un organe tubulaire d'aspiration incurvé, fixe, dépassant sous la caisse. Cette unité mobile de collecte présente les mêmes inconvénients que les précédentes.

On connaît par ailleurs, de EP 1 306 321, une installation de récupération et de transport de conteneurs de déchets enterrés comprenant une unité mobile comportant une caisse pourvu d'un compartiment de stockage des déchets collectés pourvu d'une ouverture prévue dans la paroi latérale de la caisse. Cette installation comporte en outre des moyens de levage et de basculement de conteneurs formés de bras couplés entre eux par des articulations de type pivot. Ces moyens de levage sont agencés pour s'accrocher à la partie supérieure d'un conteneur enterré, soulever le conteneur le long de la paroi de la caisse jusqu'à ce que la paroi supérieure du conteneur soit adjacente à l'ouverture, et basculer le conteneur afin que les déchets qu'il contient basculent par l'ouverture dans le conteneur.

On connaît également, de WO 98/49 087, un bras de manipulation de conteneur de déchets.

On connaît également, de US 5,042,515, un dispositif de protection pour installation de pompage à haute pression prévu par exemple à l'arrière d'un camion contenant une réserve d'eau. Un tuyau est prévu enroulé à l'arrière du camion pour être déroulé et engagé dans un fourreau fixé à l'arrière du camion et s'enfonçant dans le sol vers l'installation sous pression. Le dispositif de protection comporte un carter transparent mobile entre une position escamotée te une position de protection dans laquelle il recouvre la partie déroulée du tuyau séparant le camion du fourreau.

On connaît également, de EP 0 278 307, un dispositif de protection pour moyens de chargement/déchargement hydraulique ou pneumatique, par exemple de déchets dans un camion. Ce dispositif de protection est prévu pour délimiter une aire de chargement/déchargement isolée et protéger ainsi l'opérateur se tenant à l'arrière du camion des nuisances sonores et de la poussière générées par les chargements/déchargements, et améliorer la sécurité notamment de l'opérateur. Le dispositif de protection comprend un cadre support, apte à être déployé à l'arrière du camion et duquel un bouclier s'étend vers le bas afin d'isoler la zone de chargement/déchargement.

On connaît également, de DE 101 19 882, une unité mobile de maintenance et d'entretien de canalisation couplé à un dispositif de détection de la position de l'unité mobile et de mesure caractéristiques physiques telles que par exemple la hauteur de fluide contenu dans ces canalisations, leurs dimensions.

On connaît également, de EP 1 020 375, une unité mobile de collecte de déchets comportant une pince pourvue de capteur aptes à détecter la présence d'un conteneur et couplée à des moyens de commande de la pince pour, après détection de la présence du conteneur, l'agripper de manière automatique.

Le contenu de ces autres documents ne permet cependant pas d'apporter une solution satisfaisante, aux problèmes inhérents à l'enseignement de EP 0 957 048.

### Exposé de l'invention

Ceci étant précisé, l'invention vise à remédier aux inconvénients de l'art antérieur évoqués ci-dessus.

Elle vise en particulier à proposer une unité mobile qui, tout en assurant une collecte efficace des déchets, soit la moins gênante possible pour les usagers de la voirie. Elle vise également à proposer une telle unité mobile, qui est robuste et dont la maintenance est commode.

A cet effet, l'invention a pour objet une unité mobile de collecte de déchets pour conteneur de type enterré ou semi-enterré, comprenant des moyens moteurs, une cabine, et une caisse délimitant au moins un compartiment de stockage des déchets collectés, cette unité comprenant en outre des moyens d'aspiration des déchets en direction du ou de chaque compartiment de stockage, ces moyens d'aspiration comportant un organe tubulaire d'aspiration rigide, mobile entre une position avancée de collecte, dans laquelle il est propre à aspirer les déchets reçus dans le conteneur, et une position retirée, caractérisée en ce que l'organe tubulaire d'aspiration est intégré dans l'emprise au sol de la caisse de forme globalement parallélépipédique, cette emprise étant délimitée par les cotés de ladite caisse vue de dessus, à la fois dans sa position avancée et retirée, et en ce que cet organe tubulaire d'aspiration peut être déplacé entre ces deux positions avancée et retirée moyennant un unique mouvement de translation, sensiblement selon son axe principal vertical, l'axe étant orthogonal à la base de la cabine, ledit organe d'aspiration étant formé de plusieurs fûts cylindriques coaxiaux dont un premier et un second fûts cylindriques rigides, ledit second fût cylindrique étant susceptible d'être escamoté dans ledit premier fût cylindrique dans ladite position retirée dans laquelle lesdits premier et second fûts cylindriques sont entièrement logés dans ladite caisse, ledit second fût cylindrique étant susceptible d'être déplié par rapport audit premier fût cylindrique dans ladite position avancée dans laquelle ledit premier fût cylindrique reste entièrement logé dans ladite caisse, l'unité mobile comprenant un unique élément coudé de jonction entre l'organe d'aspiration et le ou chaque compartiment de stockage lié de façon amovible à l'organe d'aspiration.

L'idée à la base de l'invention est de prévoir un organe d'aspiration des déchets ne faisant pas saillie latéralement hors de la caisse de l'unité mobile, ni dans sa position retirée, ni lors de son déplacement vers sa position active. Dans ces conditions, l'opération d'aspiration peut être mise en oeuvre, en induisant une gêne particulièrement restreinte à l'égard des usagers circulant au voisinage de l'unité mobile.

De plus, l'organe d'aspiration peut être déplacé grâce à un unique mouvement de translation, ce qui lui confère une structure simple. Ceci permet notamment de s'affranchir des articulations complexes, que l'on retrouve dans les structures de l'art antérieur présentées ci-dessus. Par ailleurs, l'opération d'aspiration peut être aisément sécurisée, en interdisant par exemple tout accès extérieur en direction de l'organe d'aspiration, dans sa position active.

L'invention permet en outre de procéder à une collecte souterraine des déchets, opérée directement depuis la voirie. La trappe d'accès au conteneur, qui se trouve alors sur la voirie, est coiffée par l'unité mobile, ce qui sécurise son ouverture lors de la phase de vidage.

Enfin, l'invention autorise une collecte de type déportée. Ainsi, l'utilisateur peut déposer les déchets à l'entrée d'un conteneur, distante de la voirie pour des questions de sécurité. Puis, ces déchets sont déplacés de façon souterraine, soit au sein d'un même conteneur, soit en direction d'un conteneur différent. Ces déchets sont alors collectés depuis la voirie, au moyen de l'unité conforme à l'invention.

L'unité de collecte de déchets selon l'invention peut présenter les particularités suivantes:
- l'organe d'aspiration est logé dans une chambre délimitée à l'intérieur de la caisse, le fond de cette chambre étant pourvue d'une ouverture permettant le passage de l'organe d'aspiration entre sa position retirée et sa position avancée.
- la chambre de réception de l'organe d'aspiration possède des parois latérales d'enceinte isolées, au moins sur le plan acoustique.
- elle comprend au moins un élément de levage et d'escamotage latéral d'une trappe, obturant un conteneur enterré ou semi-enterré.
- elle comprend au moins un organe de sécurité, propre à empêcher l'accès à l'organe d'aspiration, dans sa position avancée, et le cas échéant à l'élément de levage et d'escamotage latéral.
- l'organe de sécurité est une jupe mobile entre une position inactive, dans laquelle elle est placée au voisinage du fond de la caisse, et une position de sécurité dans laquelle elle s'étend vers le bas autour de l'organe d'aspiration, dans la position avancée de ce dernier, et le cas échéant autour de l'élément de levage et d'escamotage latéral.

L'invention a enfin pour objet un procédé de mise en oeuvre de l'unité mobile ci-dessus, dans lequel on déplace l'unité de manière à positionner l'organe d'aspiration intégré dans l'emprise au sol de la caisse de forme globalement parallélépipédique au droit d'une trappe obturant un conteneur, on libère l'accès au volume intérieur de ce conteneur, on déplace l'organe d'aspiration dans sa position active moyennant un unique mouvement global de translation, selon l'axe principal vertical orthogonal à la base de la cabine, de sorte qu'il pénètre au moins partiellement dans le volume intérieur de ce conteneur, et on aspire tout ou partie des déchets reçus dans ce conteneur, de façon à les diriger vers un compartiment choisi.

Le procédé de mise en oeuvre selon l'invention peut présenter les particularités suivantes :
- on identifie la position de la trappe du ou de chaque conteneur au moyen d'un repère, notamment un fil enterré, et on génère des informations au niveau de la cabine, à partir de ce repère, afin d'aider le chauffeur de l'unité mobile à positionner l'organe d'aspiration au droit du ou de chaque conteneur.
- on positionne l'organe d'aspiration au droit de la trappe d'un conteneur, on actionne l'organe de sécurité de sorte qu'il forme un volume sensiblement fermé avec le sol et le fond de la caisse, on met en mouvement l'élément de levage et d'escamotage latéral de la trappe, à l'intérieur de ce volume fermé, de façon à accéder au volume intérieur du conteneur, et on déplace l'organe d'aspiration dans sa position active, à l'intérieur de ce volume fermé.

### Description sommaire des dessins

L'invention sera encore mieux comprise à la lecture de la description suivante de différents modes de réalisation, donnés à titre non limitatif et en référence aux dessins annexés, dans lesquels :
La figure 1 est une vue schématique de côté, illustrant une unité mobile de collecte de déchets selon l'invention ;
La figure 2 est une vue schématique de côté, illustrant cette unité mobile lors d'une opération de collecte ;
La figure 3 est une vue de dessus, illustrant sous un autre angle l'opération de collecte de la figure 2 ;
Les figures 4 et 5 sont des vues respectivement de côté et de dessus, à plus grande échelle, illustrant l'opération consistant à relever et escamoter une trappe, obturant un conteneur de déchets, qui doivent être collectés conformément à l'invention.

### Description des modes de réalisation

La figure 1 illustre une unité mobile de collecte de déchets conforme à l'invention, de type camion, qui comprend une cabine 1 et une caisse 10, montées sur des roues 50. Ce camion est par ailleurs équipé d'un moteur non représenté, de manière classique.

La cabine 1, de structure habituelle, comporte des moyens de commande 2, permettant l'activation des différents équipements prévus dans la caisse 10 (voir figure 3). De plus, cette cabine 1 est pourvue d'un ordinateur 4, sur l'écran duquel sont visibles des informations, concernant notamment le positionnement de la trappe d'obturation de chaque conteneur à collecter.

La caisse 10, de forme globalement parallélépipédique, comprend tout d'abord, dans sa partie arrière, deux compartiments 12 et 13. Ces derniers sont destinés au stockage de deux types de déchets différents, étant entendu qu'on peut prévoir d'utiliser, soit un unique, soit plus de deux tels compartiments. Chacun de ces derniers est pourvu d'une entrée, en communication avec des moyens d'aspiration comme on le verra plus bas, ainsi que d'une sortie en vue de son vidage. Cette sortie peut, en particulier, être définie par une porte arrière relevable 12', 13' de ces compartiments 12, 13.

Immédiatement en avant de ces compartiments, la caisse 10 délimite une chambre 14, dont les parois latérales 14' sont avantageusement insonorisées. Cette chambre 14 s'étend sur toute la hauteur de la caisse 10, mais seulement sur une partie de la largeur de cette dernière. Ceci permet donc, entre autres, de libérer de l'espace au sein de la caisse 10, afin de permettre l'intégration d'autres organes fonctionnels, non représentés. Cette caisse 10 reçoit par ailleurs un organe d'aspiration 16, ou tuyau d'aspiration, relié à un ou à plusieurs ventilateur(s) non représenté(s).

Ce tuyau d'aspiration 16, qui est télescopique, est constitué de plusieurs fûts cylindriques, dont seuls deux 18₁ et 18₂ sont représentés. Ces derniers sont coaxiaux tout en présentant des diamètres différents, de façon à pouvoir s'escamoter ou se déplier sous l'effet de moyens moteurs non représentés, eux-mêmes actionnés par les moyens de commande 2 équipant la cabine 1.

Les différents fûts 18₁, 18₂ constitutifs de ce tuyau d'aspiration 16 sont rigides, à savoir notamment qu'ils ne peuvent pas être pliés, ni tordus. Enfin, le fond 19 de la caisse 10 est creusée d'une ouverture 20, montrée de façon schématique, afin d'autoriser l'extension de ce tuyau d'aspiration 16 en direction du sol.

On notera que, dans sa position retirée de la figure 1, le tuyau d'aspiration 16 est entièrement logé dans la caisse 10, et en particulier dans la chambre 14. Ainsi, il ne fait pas saillie hors de cette dernière, ni latéralement au-delà des parois latérales 14', ni au-delà du fond 19 de la caisse 10.

A son extrémité supérieure, le tuyau d'aspiration 16 est prolongé par un élément de jonction, réalisé sous forme d'un coude 22 en un matériau relativement souple, différent de celui constitutif du tuyau d'aspiration 16. De plus, on prévoit une liaison amovible, de tout type connu approprié, entre le coude 22 et le tuyau d'aspiration 16. Ceci permet de remplacer aisément le coude 22, qui forme ainsi une pièce d'usure, de façon indépendante du tuyau d'aspiration 16.

Comme on le verra plus en détail dans ce qui suit, ce coude 22 permet de diriger les déchets, collectés par le tuyau d'aspiration 16, en direction de l'un ou l'autre des compartiments 12, 13. A cet effet, ce coude 22 est par exemple monté pivotant autour d'un axe vertical, de façon à pouvoir relier sélectivement l'un ou l'autre des compartiments 12, 13. A titre d'exemple de réalisation, on se référera notamment à celui décrit dans EP 0 661 224.

Par ailleurs, il est avantageux que la jonction entre le coude 22 et chaque compartiment 12 et 13 soit rendue étanche. A cet effet, on peut utiliser également la solution proposée dans EP 0 661 224, ou bien tout système équivalent, faisant par exemple appel à un raccord rapide et un collier.

Selon une variante non représentée, on peut entourer le tuyau d'aspiration 16 télescopique au moyen d'un tuyau périphérique coaxial. Ces deux tuyaux définissent alors une chambre annulaire, qui forme une arrivée d'air spécifique en direction du conteneur, afin d'en aspirer les déchets.

En dehors de la chambre 14, en l'occurrence dans la partie avant de la caisse 10, cette dernière intègre un bras 24, mobile à la fois en translation selon un axe vertical, et en rotation autour de celui-ci. Ce bras 24 est susceptible de passer au travers d'un orifice 25, représenté de façon schématique, lequel est ménagé dans le fond de la caisse 10. Comme montré notamment aux figures 4 et 5, le bras 24 est prolongé par une tige 26 horizontale, elle-même terminée par une clé 28, susceptible de coopérer avec une trappe d'accès au conteneur à déchets, comme on le verra plus bas.

Enfin, il est prévu une jupe de sécurité 30, plus particulièrement visible sur la figure 2. Cette jupe de sécurité 30, qui est fixée sur le fond de la caisse 10, s'étend à la périphérie à la fois de la chambre 14 et du bras 22, en vue de dessus. Elle est mobile entre une position repliée, dans laquelle elle est escamotée au voisinage du fond de caisse 10, et une position active où elle s'étend en direction du sol.

A cet effet, cette jupe de sécurité 30 présente toute structure appropriée. Ainsi, elle se présente par exemple sous forme d'un soufflet, ou encore d'un ensemble de panneaux de sécurité mobiles verticalement.

On va maintenant décrire, en référence aux figures 2 à 4, la mise en oeuvre de l'unité mobile décrite ci-dessus.

En référence à la figure 2, on a représenté plusieurs conteneurs enterrés 100, 110, 120 et 130, dont chacun définit un volume intérieur 101, 111, 121 et 131, pour la réception de déchets qui sont par exemple de natures différentes. Ce volume intérieur 101, 111, 121 et 131 possède une sortie, obturée par une trappe respective 102, 112, 122 et 132. Dans l'exemple illustré, cette dernière est directement disposée en voirie, de sorte qu'une unité mobile conforme à l'invention est susceptible de venir coiffer la trappe 102 à 132 sélectionnée par le chauffeur, en vue de l'aspiration sélective souhaitée.

L'exemple montre des conteneurs100, 110, 120 et 130 enterrés, à savoir dont la sortie affleure le sol 150, qui est en l'occurrence formé par la surface de la voirie. L'invention trouve également son application à des conteneurs semi-enterrés, dont la sortie fait légèrement saillie par rapport au sol, sans empêcher cependant le passage de l'unité mobile au-dessus de cette sortie. L'invention trouve en outre son application, à un sol qui n'est pas nécessairement formé par la voirie, mais également par tout espace roulable approprié. On citera, entre autres, les espaces piétonniers.

Comme le montre notamment la figure 3, les différentes trappes 102 à 132 sont reliées par un fil 140 représenté en traits mixtes, de type connu en soi, lequel permet le guidage de l'unité mobile. A cet effet, ce fil émet un signal visible par le chauffeur sur l'écran de l'ordinateur, ce qui lui permet de positionner la chambre 14 au droit d'une trappe 102 à 132 respective.

On peut bien évidemment prévoir d'autres moyens de guidage, permettant au chauffeur de se positionner correctement. On citera entre autres le géo-positionnement, ou encore la technique dite RFID (Radio Frequency Identification).

En vue de l'opération de collecte, le chauffeur place tout d'abord l'unité mobile au-dessus de la sortie du premier conteneur 100 à vider, grâce aux moyens de guidage comme expliqué ci-dessus. Ce conteneur 100 reçoit une première fraction de déchets, comme par exemple du verre ou des matières plastiques. Le chauffeur active ensuite, de façon avantageuse, un dispositif de signalisation du type gyrophare.

Puis, le chauffeur déploie la jupe de sécurité 30, de sorte que cette dernière repose alors contre le sol, à la périphérie de la trappe 102. Ceci contribue à la formation d'un volume clos V, délimité par le fond 19 de la caisse 10, le sol 150 et cette jupe de sécurité 30, ce qui empêche tout accès aux organes mis en mouvement pendant la collecte.

Ensuite, on libère l'orifice 25 et on descend le bras 24, alors que la tige 26 qui le prolonge est tournée vers la trappe 102. On connecte alors cette dernière à la clé 28 portée par le bras 24, de manière à relever cette trappe 102 au-dessus de la surface du sol (flèche f1 sur la figure 4). On fait alors pivoter le bras 24 autour de son axe principal, selon la flèche f2, de sorte que la trappe 102 ne se trouve plus au droit de la sortie du conteneur 100.

A titre de variante non représentée, deux éléments complémentaires de reconnaissance mutuelle peuvent être intégrés, respectivement dans la trappe 102 et dans la clé 28. Ceci permet de sécuriser l'ouverture de cette trappe 102, qui ne peut donc être assurée qu'au moyen d'une clé 28 spécifique.

La trappe 102 est ainsi escamotée, dans une position illustrée en traits pointillés sur la figure 4. On fait alors descendre le tuyau d'aspiration 16 en direction du volume intérieur 101 du conteneur 100. A cet effet, on déploie les fûts 18₁, 18₂ constitutifs de ce tuyau d'aspiration 16 les uns par rapport aux autres, selon la flèche F1 à la figure 2.

On notera que le passage entre la position repliée de la figure 1 et la position active de la figure 2 peut s'opérer, moyennant un unique mouvement global de translation, selon l'axe principal A du tuyau d'aspiration 16. Cet axe principal A est perpendiculaire à la surface du sol 150, à savoir vertical sur les figures.

On notera que ce mouvement global de translation peut s'accompagner d'une très légère possibilité de rotation des différents fûts 18₁, 18₂ les uns par rapport aux autres, selon des axes horizontaux. Une telle rotation, matérialisée par la flèche F2 à la figure 2, présente une valeur maximale de quelques degrés, typiquement inférieure à 15°. Ceci permet à l'unité mobile de se positionner sur des conteneurs installés en pente, ou encore à cette unité de collecter des conteneurs situés sur une voirie elle-même en pente.

On définit en outre l'emprise E de la caisse 10, vue de dessus, en référence à la figure 3. Il s'agit de la projection de cette caisse 10 sur le sol, selon un axe perpendiculaire à celui-ci, en l'occurrence vertical. Dans ces conditions cette emprise E, qui est de forme rectangulaire, est délimitée par les quatre côtés de la caisse 10.

Conformément à l'invention, le tuyau d'aspiration 16 est inclus dans cette emprise E, à la fois dans sa position retirée de la figure 1 et dans sa position active de la figure 2. Ce tuyau d'aspiration 16 ne fait notamment pas saillie latéralement, hors de cette emprise E. De plus, du fait de son mouvement télescopique vertical, la projection du tuyau d'aspiration 16 sur le sol est sensiblement la même, quelle que soit la position qu'il adopte.

Une fois que le tuyau d'aspiration 16 est dans sa position active, son extrémité libre pénétrant dans le conteneur 100, on procède à la collecte proprement dite, par aspiration des déchets. Ces derniers sont alors dirigés, via le tuyau d'aspiration 16 et le coude 22 qui le prolonge, vers le compartiment de stockage choisi, par exemple celui 12.

Lorsque cette collecte est achevée, on replie le tuyau d'aspiration 16, de sorte qu'il se trouve à nouveau confiné dans la chambre 14. On replace ensuite la trappe 102 de sorte qu'elle obture le conteneur 100, moyennant des opérations inverses de celles décrites en référence aux figures 4 et 5. Enfin, on remonte à la fois le bras 24 et la jupe de sécurité 30, de façon à ce qu'ils retrouvent leur position illustrée à la figure 1.

Le chauffeur déplace alors l'unité mobile, grâce aux indications du fil de guidage 140, de façon à disposer désormais la chambre 14 au droit d'un conteneur 110 à 130 suivant, recevant la même fraction de déchets que celle collectée précédemment à partir du premier conteneur 100. Ce second conteneur 110 à 130 peut être adjacent à celui 100, comme celui 110 de la figure 2. Il peut également appartenir à une autre série de conteneurs, non représentés sur les figures et distants de ceux 100 à 130.

On met ensuite en oeuvre une opération supplémentaire de collecte des déchets stockés dans ce second conteneur 110 à 130, de façon analogue à ce qui a été décrit ci-dessus. Puis, de proche en proche, on vide l'ensemble des conteneurs110 à 130 du réseau, recevant cette première fraction de déchets.

On déplace ensuite le coude 22 de jonction, de façon à ce qu'il mette en communication le tuyau d'aspiration 16 avec l'autre compartiment 13. On procède alors, comme explicité ci-dessus, à la collecte des conteneurs recevant une seconde fraction de déchets. Au terme de ces différentes opérations, on vide les compartiments de stockage 12 et 13, par exemple en relevant leur porte arrière respective 12' et 13'.

Dans le cas où plus de deux fractions différentes de déchets sont à collecter dans l'ensemble du réseau, on prévoit une unité mobile possédant un nombre correspondant de compartiments. Il est en effet avantageux de ne pas mélanger, dans l'unité mobile, des fractions différentes. On notera enfin que les différentes fractions de déchets peuvent être, soit de type solide, soit de type liquide.

Dans l'exemple décrit ci-dessus, on affecte les différents compartiments à des fractions différentes de déchets. Cependant, à titre de variante avantageuse, on peut prévoir d'utiliser une unité mobile possédant deux compartiments, comme celle des figures 1 à 3, pour le traitement d'une seule et même fraction de déchets.

Dans ce cas, pendant qu'on aspire les déchets en direction de l'un des compartiments, on met en oeuvre une phase simultanée de compactage, dans l'autre de ces compartiments. A cet effet, il est prévu des moyens mécaniques appropriés, faisant notamment appel à un système à poussoir ou équivalent.

## Revendications

1. Unité mobile de collecte de déchets, pour conteneur (100, 110, 120, 130) de type enterré ou semi-enterré, cette unité comprenant des moyens moteurs, une cabine (1), et une caisse (10) délimitant au moins un compartiment de stockage (12, 13) des déchets collectés, cette unité comprenant en outre des moyens d'aspiration (16) des déchets en direction du ou de chaque compartiment de stockage (12, 13), ces moyens d'aspiration comportant un organe tubulaire d'aspiration rigide (16), mobile entre une position avancée de collecte, dans laquelle il est propre à aspirer les déchets reçus dans le conteneur (100, 110, 120, 130°), et une position retirée,
cet organe tubulaire d'aspiration rigide (16) peut être déplacé entre ces deux positions avancée et retirée moyennant un unique mouvement de translation (flèche F1), sensiblement selon son axe principal (A) vertical, ledit axe (A) étant orthogonal à la base de ladite cabine (1), ledit organe d'aspiration rigide (16) étant formé de plusieurs fûts cylindriques (18₁, 18₂) coaxiaux dont un premier et un second fûts cylindriques (18₁, 18₂) rigides, ledit second fût cylindrique (18₂) étant susceptible d'être escamoté dans ledit premier fût cylindrique (18₁) dans ladite position retirée, **caractérisée en ce que** l'organe tubulaire d'aspiration (16) est intégré dans l'emprise (E) au sol de la caisse (10) de forme globalement parallélépipédique, cette emprise (E) étant délimitée par les cotés de ladite caisse (10) vue de dessus, à la fois dans sa position avancée et retirée dans la position retirée lesdits premier et second fûts cylindriques (18₁, 18₂) sont entièrement logés dans ladite caisse (10), ledit second fût cylindrique (18₂) étant susceptible d'être déplié par rapport audit premier fût cylindrique (18₁) dans ladite position avancée dans laquelle ledit premier fût cylindrique (18₁) reste entièrement logé dans ladite caisse (10), ledit second fût cylindrique (18₂) déplié par rapport audit premier fût cylindrique (18₁) dans ladite position avancée étant destiné à pénétrer au moins partiellement dans le volume intérieur dudit conteneur (100, 110, 120, 130), ladite unité mobile comprenant un unique élément coudé (22) de jonction entre ledit organe d'aspiration (16) et le ou chaque compartiment de stockage (12, 13) lié de façon amovible à l'organe d'aspiration (16).

2. Unité mobile selon la revendication 1, **caractérisée en ce que** l'organe d'aspiration (16) est logé dans une chambre (14) délimitée à l'intérieur de la caisse (10), le fond (19) de cette chambre (14) étant pourvue d'une ouverture (20), permettant le passage de l'organe d'aspiration (16) entre sa position retirée et sa position avancée.

3. Unité mobile selon la revendication 2, **caractérisée en ce que** la chambre (14) de réception de l'organe d'aspiration (16) possède des parois latérales (14') d'enceinte isolées, au moins sur le plan acoustique.

4. Unité mobile selon l'une des revendications précédentes, **caractérisée en ce qu'**elle comprend au moins un élément de levage et d'escamotage latéral (24) d'une trappe (102, 112, 122, 132), obturant un conteneur enterré ou semi-enterré (100, 110, 120, 130).

5. Unité mobile selon l'une des revendications précédentes, **caractérisée en ce qu'**elle comprend au moins un organe de sécurité (30), propre à empêcher l'accès à l'organe d'aspiration (16), dans sa position avancée, et le cas échéant à l'élément de levage et d'escamotage latéral (24).

6. Unité mobile selon la revendication précédente, **caractérisée en ce que** l'organe de sécurité est une jupe (30) mobile entre une position inactive, dans laquelle elle est placée au voisinage du fond (19) de la caisse (10), et une position de sécurité dans laquelle elle s'étend vers le bas autour de l'organe d'aspiration (16), dans la position avancée de ce dernier, et le cas échéant autour de l'élément de levage et d'escamotage latéral (24).

7. Procédé de mise en oeuvre de l'unité mobile conforme à l'une des revendications précédentes, dans lequel on déplace l'unité de manière à positionner l'organe d'aspiration (16) intégré dans ladite emprise (E) au sol de ladite caisse (10) de forme globalement parallélépipédique au droit d'une trappe (102, 112, 122, 132) obturant un conteneur (100, 110, 120, 130), on libère l'accès au volume intérieur (101, 111, 121, 131) de ce conteneur (100, 110, 120, 130), on déplace l'organe d'aspiration (16) dans sa position active moyennant un unique mouvement global de translation, selon ledit axe principal (A) vertical orthogonal à la base de ladite cabine (1), de sorte qu'il pénètre au moins partiellement dans le volume intérieur de ce conteneur (100, 110, 120, 130), et on aspire tout ou partie des déchets reçus dans ce conteneur (16), de façon à les diriger vers un compartiment choisi (12, 13).

8. Procédé selon la revendication 7, **caractérisé en ce que** l'on identifie la position de la trappe (102, 112, 122, 132) du ou de chaque conteneur (100, 110, 120, 130) au moyen d'un repère, notamment un fil enterré (140), et on génère des informations au niveau de la cabine (1), à partir de ce repère, afin d'aider le chauffeur de l'unité mobile à positionner l'organe d'aspiration (16) au droit du ou de chaque conteneur (100, 110, 120, 130).

9. Procédé selon la revendication 7 ou 8, pour la mise en oeuvre de l'unité mobile conforme à la revendication 5 prise en combinaison avec la revendication 6 ou 7, **caractérisé en ce que** l'on positionne l'organe d'aspiration (16) au droit de la trappe (102, 112, 122, 132) d'un conteneur (100, 110, 120, 130), on actionne l'organe de sécurité (30) de sorte qu'il forme un volume sensiblement fermé (V) avec le sol (150) et le fond de la caisse (10), on met en mouvement l'élément de levage et d'escamotage latéral (24) de la trappe (102, 112, 122, 132), à l'intérieur de ce volume fermé, de façon à accéder au volume intérieur du conteneur (100, 110, 120, 130), et on déplace l'organe d'aspiration (16) dans sa position active, à l'intérieur de ce volume fermé (V).

## Patentansprüche

1. Bewegliche Einheit zum Müllsammeln für Behälter (100, 110, 120, 130) vom eingegrabenen oder halb eingegrabenen Typ, wobei diese Einheit Motormittel, eine Kabine (1) und ein Gehäuse (10) aufweist, das mindestens ein Abteil zum Lagern (12, 13) der gesammelten Abfälle begrenzt, wobei diese Einheit ferner Mittel zum Saugen (16) der Abfälle in Richtung des oder jedes Abteils zum Lagern (12, 13) aufweist, wobei diese Mittel zum Saugen ein starres, rohrförmiges Saugorgan (16) aufweisen, das beweglich zwischen einer vorgeschobenen Position zum Sammeln, in der es geeignet ist, die erhaltenen Abfälle in dem Behälter (100, 110, 120, 130°) aufzusaugen, und einer eingezogenen Position ist,
wobei dieses starre, rohrförmige Saugorgan (16) zwischen diesen zwei vorgeschobenen und eingezogenen Positionen mittels einer einzigen Translationsbewegung (Pfeil F1) im Wesentlichen entlang seiner vertikalen Hauptachse (A) bewegt werden kann, wobei die Achse (A) orthogonal zu der Basis der Kabine (1) ist, wobei das starre Saugorgan (16) aus mehreren koaxialen, zylindrischen Schäften (18₁, 18₂), darunter ein erster und ein zweiter starrer, zylindrischer Schaft (18₁, 18₂), gebildet ist, wobei der zweite zylindrische Schaft (18₂) geeignet ist, in den ersten zylindrischen Schaft (18₁) in der eingezogenen Position eingezogen zu werden,
**dadurch gekennzeichnet, dass** das rohrförmige Saugorgan (16) in dem Zwischenraum (E) an dem Boden des Gehäuses (10) von insgesamt parallelepipedischer Form sowohl in seiner vorgeschobenen als auch eingezogenen Position integriert ist, wobei dieser Zwischenraum (E) durch die Seiten des Gehäuses (10) von oben gesehen begrenzt ist,
in der eingezogenen Position die ersten und zweiten zylindrischen Schäfte (18₁, 18₂) vollständig in dem Gehäuse (10) untergebracht sind, wobei der zweite zylindrische Schaft (18₂) geeignet ist, relativ zu dem ersten zylindrischen Schaft (18₁) in die vorgeschobene Position ausgezogen zu werden, in der der erste zylindrische Schaft (18₁) vollständig in dem Gehäuse (10) untergebracht bleibt, wobei der zweite zylindrische Schaft (18₂), der relativ zu dem ersten zylindrischen Schaft (18₁) in die vorgeschobene Position ausgezogen ist, dazu bestimmt ist, mindestens teilweise in das Innenvolumen des Behälters (100, 110, 120, 130) einzudringen, wobei die bewegliche Einheit ein einziges Krümmerelement (22) zur Verbindung zwischen dem Saugelement (16) und dem oder jedem Abteil zum Lagern (12, 13) aufweist, das abnehmbar mit dem Saugelement (16) verbunden ist.

2. Bewegliche Einheit nach Anspruch 1, **dadurch gekennzeichnet, dass** das Saugorgan (16) in einer Kammer (14) untergebracht ist, die im Inneren des Gehäuses (10) begrenzt ist, wobei der Boden (19) dieser Kammer (14) mit einer Öffnung (20) ausgestattet ist, die den Durchgang des Saugorgans (16) zwischen seiner vorgeschobenen und seiner eingezogenen Position ermöglicht.

3. Bewegliche Einheit nach Anspruch 2, **dadurch gekennzeichnet, dass** die Kammer (14) zum Aufnehmen des Saugorgans (16) seitliche Umschließungswände (14`) aufweist, die mindestens akustisch isoliert sind.

4. Bewegliche Einheit nach einem der vorhergehenden Ansprüche, **dadurch gekennzeichnet, dass** sie mindestens ein seitliches Element zum Heben und zum Senken (24) einer Klappe (102, 112, 122, 132) aufweist, die einen eingegrabenen oder halb eingegrabenen Behälter (100, 110, 120, 130) abdichtet.

5. Bewegliche Einheit nach einem der vorhergehenden Ansprüche, **dadurch gekennzeichnet, dass** sie mindestens ein Sicherheitsorgan (30) aufweist, das geeignet ist, den Zugang zum Saugorgan (16) in seiner vorgeschobenen Position und gegebenenfalls zu dem seitlichen Element zum Heben und zum Senken (24) zu verhindern.

6. Bewegliche Einheit nach einem der vorhergehenden Ansprüche, **dadurch gekennzeichnet, dass** das Sicherheitsorgan eine Schürze (30) ist, die beweglich zwischen einer inaktiven Position, in der sie in der Nähe des Bodens (19) des Gehäuses (10) angeordnet ist, und einer Sicherheitsposition ist, in der sie sich nach unten um das Saugorgan (16) in der vorgeschobenen Position von diesem letzteren und gegebenenfalls um das seitliche Element zum Heben und zum Senken (24) erstreckt.

7. Verfahren zum Einsetzen der beweglichen Einheit nach einem der vorhergehenden Ansprüche, wobei die Einheit bewegt wird, um das Saugorgan (16), das in dem Zwischenraum (E) an dem Boden des Gehäuses (10) von insgesamt parallelepipedischer Form integriert ist, an der rechten Seite von einer Klappe (102, 112, 122, 132), die einen Behälter (100, 110, 120, 130) abdichtet, anzuordnen, der Zugang zu dem Innenvolumen (101, 111, 121, 131) dieses Behälters (100, 110, 120, 130) freigegeben wird, das Saugorgan (16) in seine aktive Position mittels einer einzigen Translationsbewegung entlang der vertikalen Hauptachse (A), die orthogonal zu der Basis des Kabine (1) ist, derart bewegt wird, dass es mindestens teilweise in dieses Innenvolumen des Behälters (100, 110, 120, 130) eindringt, und alle oder ein Teil der erhaltenen Abfälle in diesem Behälter (16) derart aufgesaugt werden, dass sie in ein gewähltes Abteil (12, 13) geleitet werden.

8. Verfahren nach Anspruch 7, **dadurch gekennzeichnet, dass** die Position der Klappe (102, 112, 122, 132) des oder jedes Behälters (100, 110, 120, 130) mittels einer Markierung, insbesondere eines eingegrabenen Drahtes (140), ermittelt wird, und Informationen in der Kabine (1) ausgehend von dieser Markierung generiert werden, um dem Fahrer der mobilen Einheit zu helfen, das Saugorgan (16) an der rechten Seite von dem oder von jedem Behälter (100, 110, 120, 130) zu positionieren.

9. Verfahren nach Anspruch 7 oder 8 zum Einsetzen der beweglichen Einheit nach Anspruch 5 in Kombination mit Anspruch 6 oder 7, **dadurch gekennzeichnet, dass** das Saugorgan (16) an der rechten Seite der Klappe (102, 112, 122, 132) eines Behälters (100, 110, 120, 130) angeordnet wird, das Sicherheitsorgan (30) derart betätigt wird, dass es ein im Wesentlichen geschlossenes Volumen (V) mit dem Erdboden (150) und dem Boden des Gehäuses (10) bildet, das seitliche Element zum Heben und zum Senken (24) der Klappe (102, 112, 122, 132) im Inneren dieses geschlossenen Volumens in Bewegung versetzt wird, um Zugang zu dem Innenvolumen des Behälters (100, 110, 120, 130) zu erhalten, und das Saugorgan (16) in seine aktive Position im Inneren dieses geschlossenen Volumens (V) bewegt wird.

## Claims

1. Mobile waste collection unit for container (100, 110, 120, 130) buried or semi-buried type, this unit comprising motor means, a cabin (1), and a box (10) defining at least a storage compartment (12, 13) of collected waste, this unit further comprising waste suction means (16) in the direction of the or each storage compartment (12, 13), this suction means having a rigid and tubular suction member (16) movable between an advanced position for collecting, wherein it is adapted to suck the waste received in the container (100, 110, 120, 130), and a retracted position, this rigid and tubular suction member (16) can be moved between these two advanced and retracted positions on a single translational movement (arrow F1), substantially along its main vertical axis (A), said axis (A) being orthogonal to the base of said cabin (1), said rigid suction member (16) being formed of a plurality of coaxial cylindrical drums (18₁, 18₂) in which a first and a second cylindrical drums (18₁, 18₂) are rigid, said second cylindrical drum (18₂) being capable of being retracted into said first cylindrical drum (18₁) in said retracted position, **characterized in that** the tubular suction member (16) is integrated into the floor grip (E) of said box (10) of generally parallelepiped shape, the grip (E) being defined by the sides of said box (10) seen from above, both in its advanced and retracted position, in said retracted position said first and second cylindrical drums (18₁, 18₂) are completely housed in said box (10), said second cylindrical drum (18₂) being capable of being unfolded relative to said first cylindrical drum (18₁) in said advanced position wherein said first cylindrical drum (18₁) remains fully housed in said box (10), said second cylindrical drum (18₂) unfolded relative to said first cylindrical drum (18₁) in said advanced position is designed to penetrate at least partially into the interior volume of said container (100, 110, 120, 130), said mobile unit comprising a single junction crank member (22) between said suction member (16) and the or each storage compartment (12, 13) releasably connected to the suction member (16).

2. A mobile unit according to claim 1, **characterized in that** the suction member (16) is housed in a chamber (14) defined within the box (10), the bottom (19) of this chamber (14) being provided with an opening (20) allowing the passage of the suction member (16) between its retracted position and its advanced position.

3. A mobile unit according to claim 2, **characterized in that** the chamber (14) for receiving the suction member (16) has isolated enclosure with side walls (14'), at least acoustically.

4. A mobile unit according to one of the preceding claims, **characterized in that** it comprises at least one lifting and lateral retraction element (24) of a flap (102, 112, 122, 132), closing a buried or semi-buried container (100, 110, 120, 130).

5. A mobile unit according to one of the preceding claims, **characterized in that** it comprises at least one safety member (30) adapted to prevent access to the suction member (16) in its advanced position, and optionally to the lifting and lateral retraction element (24).

6. A mobile unit according to the preceding claim, **characterized in that** the safety member is a skirt (30) movable between an inactive position wherein it is positioned adjacent to the bottom (19) of the box (10), and a secured position wherein it extends downwardly around the suction member (16) in the advanced position thereof, and optionally around the lifting and lateral retraction element (24).

7. A method of implementation of the mobile unit according to any one of the preceding claims, comprising the following step: moving the unit so as to position the suction member (16) integrated in said floor grip (E) of said box (10) of generally parallelepiped shape in line with a flap (102, 112, 122, 132) closing a container (100, 110, 120, 130), liberating the access to the interior volume (101, 111, 121, 131) of this container (100, 110, 120, 130), moving the suction member (16) in its operative position by means of a single global translational motion, along said main axis (A) orthogonal vertical at the base of said cabin (1), so that it penetrates at least partially into the interior volume of the container (100, 110, 120, 130), and sucking part or all of the waste received in the container (16) so as to direct them to a selected compartment (12, 13).

8. A method according to claim 7, **characterized in that** the position of the flap (102, 112, 122, 132) of the or each container (100, 110, 120, 130) is identified by means of a marker, including a buried wire (140), and the cabin's (1) information are generated, from this marker, to assist the mobile unit driver to position the suction member (16) to the right of the or each container (100, 110, 120, 130).

9. A method according to claim 7 or 8 for the implementation of the mobile unit according to claim 5 taken in combination with claim 6 or 7, **characterized in that** the suction member (16) is positioned to the right of the flap (102, 112, 122, 132) of a container (100, 110, 120, 130), the safety member (30) is operated so that it forms a substantially closed volume (V) with the ground (150) and the bottom of the box (10), the lifting and retraction side element (24) of the flap (102, 112, 122, 132) starts to move within this closed volume in order to access the internal volume of the container (100, 110, 120, 130), and the suction member (16) is moved in its operative position, within this closed volume (V).
